# EUROPÄISCHE PATENTSCHRIFT

(11) **EP 3 186 351 B1**
(45) Veröffentlichungstag und Bekanntmachung des Hinweises auf die Patenterteilung: **07.06.2023**
(21) Anmeldenummer: 15771501.2
(22) Anmeldetag: 20.08.2015
(51) Int. Cl.: C11D 3/12, C11D 3/42, C11D 17/04

(54) **VOLLWASCHMITTELTUCH MIT WASCHAKTIVEM SUBSTRAT**
HEAVY DUTY DETERGENT SHEET CONTAINING A WASHING-ACTIVE SUBSTRATE
LINGETTE À DÉTERGENT TOUS LAVAGES MUNIE D'UN SUBSTRAT DÉTERGENT

(30) Priorität: 25.08.2014 DE 102014012380
(43) Veröffentlichungstag der Anmeldung: 05.07.2017
(73) Patentinhaber: Coin Consulting GmbH, 47807 Krefeld (DE)
(72) Erfinder: MAUSBERG, Marcus, 58708 Menden (DE); PULINA, Michael, 47807 Krefeld (DE); ADLER, Jost, 45481 Mülheim (DE)
(74) Vertreter: Gruber, Daniel
(86) Internationale Anmeldenummer: PCT/DE2015/000416
(87) Internationale Veröffentlichungsnummer: WO 2016/029894

(56) Entgegenhaltungen:
- EP-A1- 0 957 158
- DE-A1-102010 060 126
- US-A1- 2003 207 630
- US-A1- 2003 207 630

## Beschreibung

### Gebiet der Erfindung

Die vorliegende Erfindung betrifft Vollwaschmitteltücher zur Reinigung von Textilien und insbesondere Vollwaschmitteltücher, bei denen das Substrat homogen verteilte waschaktive Komponenten enthält, sowie ein Verfahren zu deren Herstellung.

### Hintergrund der Erfindung und Stand der Technik

Seit Anbeginn der Menschheit besteht das Streben nach Hygiene. Schließlich stellt die Hygiene im Alltag der Menschen eine gewichtige Komponente dar. Der Hygienegedanke des Menschen besteht in erster Linie in der Erhaltung der Gesundheit. Mit der weiteren Entwicklung der Möglichkeiten gerieten neben den grundreinigenden Reinigungseffekten der Duft sowie die Verbesserung der Reinigungsleistungen durch die verwendeten Rohstoffmischungen in den Fokus. Die Optimierung der Reinigungsleistung kennzeichnet sich insbesondere durch die Möglichkeit der Verlängerung eines hygienisch reinen Zustandes sowie einer Verbesserung eines Reinigungsgrades.

Heutzutage kann die Hygiene in die Bereiche der Körper-, Oberflächen- und Textilhygiene unterteilt werden. Letztere wird differenziert in die Anwendung nach Material und Farbe des Textils. Spätestens in den 90'er Jahren des 20ten Jahrhunderts ist auch ökologische Reinigung in das Bewusstsein der Konsumenten getreten. Dabei ist es wünschenswert, einerseits die bereits erreichten Vorzüge eines Waschmittels zu erhalten und andererseits weitere innovative und ökologisch sinnvolle Produktlösungen zu erfinden.

Mit Beginn der industriellen Produktion von Waschmitteln wurden diese als Pulver realisiert. Ein Waschmittelpulver stellt noch heute eine Mischung aus unterschiedlichen waschaktiven Substanzen dar.

Mit dem Fortschritt bei der Entwicklung von Waschmitteln fanden Enzyme und weitere neue tensidische Verbindungen ihren Einzug in dieses Marktsegment. Neben den zur Reinigung erforderlichen Substanzen werden heutzutage große Mengen an Füllstoff hinzugegeben. Dies führt dazu, dass eine Änderung im Dosierungsverhalten des Verbrauchers nicht erforderlich wurde. Erste Versuche, auf die Füllstoffe zu verzichten, führten zu einer Überdosierung der Tenside bedingt durch die gewohnte Anwendung seitens der Konsumenten.

Es folgte die Einführung der Flüssigwaschmittel, die rückstandsfreier zu dosieren sind und eine physikalische Alternative zu der Feststoffmischung des Waschmittels darstellen. Allerdings konnten die Flüssigwaschmittel in ihren reinigenden Eigenschaften bis heute nicht das Reinigungsniveau eines Vollwaschmittels (also einer Feststoffmischung) erreichen. Dies findet seine Begründung in der Limitierung eines Flüssigwaschmittels auf flüssige oder gut in Wasser lösliche Komponenten. Die entscheidende dabei fehlende Substanz in einem Flüssigwaschmittel stellt die Gruppe der Zeolithe dar. Diese unterstützen die Schmutzadsorption, sowie die Glanzbildung/Farbechtheit bei der Anwendung.

Ein derzeitiger Produkttrend liegt in der Art und Weise der Portionierung des Waschmittels. Dies kann zum einen geschehen durch die Verpackung eines Flüssigwaschmittels in kleinen Polymerbeuteln. Eine andere physikalische Modifikation des Waschmittels besteht im Abmischen eines Waschmittels mit einem Fettalkohol, sodass gewünschte Formen erzielt werden können. Die DE 10 2010 060 126 A1 offenbart ein Zweiphasenprodukt in Form eines Waschmitteltuchs, das sich durch die Kombination eines hydrophilen Trägersubstrats mit einer flüssigen Tränklösung auszeichnet.

Die DE 10 2013 014 015 offenbart demgegenüber ein Dreiphasenprodukt, bei dem eine Dispersion auf ein bei Raumtemperatur festes Trägersubstrat appliziert wurde. Durch den erstmaligen Einsatz einer Dispersion konnte eine Reinigungsleistung mit den Merkmalen eines Waschmittelpulvers (z.B. Zeolithe, Schichtsilikate, etc.) realisiert werden. Hier wurden primär hydrophobe Trägersubstrate eingesetzt, da auch die Waschmitteldispersion auf Grund des höheren Anteils der waschaktiven Substanzen im Verhältnis zu dem Zweiphasensystem eine hydrophobe Eigenschaft aufweist. Die DE 10 2014 004 915 offenbart ein weiter verbessertes Dreiphasenprodukt mit homogenerer Verteilung der waschaktiven Substanzen sowie ein Verfahren zu dessen Herstellung.

Die EP 0 957 158 A1 offenbart einen Waschmittelartikel in Form eines starren Schicht-Produkts, das zwei wasserlösliche Substrate umfasst, die sandwich-artig auf beiden Seiten einer dünnen Schicht aus einer trockenen Waschmittel-Knete bzw. einem Pulver oder Granulat angeordnet sind, sodass das Produkt drei feste Phasen umfasst und somit vollständig trocken ist. Dieser trockene Waschmittelartikel löst sich bei seiner Verwendung vollständig auf.

Die US 2003/207630 A1 offenbart ein Waschmittelprodukt, bei dem auf ein Substrat ein homogener Waschmittel-Brei aufgebracht wird, wonach der Wasseranteil des Breis verdampft wird, sodass das Endprodukt - wie der Waschmittelartikel gern, der EP 0 957 158 A1 - zwei feste Phasen umfasst und somit vollständig trocken ist.

Die Aufgabe der vorliegenden Erfindung lag in der Bereitstellung eines Waschmitteltuchs mit homogener Verteilung der waschaktiven Substanzen bzw. festen Bestandteile der Dispersion auf dem Substrat sowie eines Verfahrens zu dessen Herstellung, um eine weiter verbesserte Verteilung der Aktivsubstanzen und damit eine bessere Leistung des Waschmitteltuchs zu erreichen.

### Zusammenfassung der Erfindung

Es ist ein Ziel der vorliegenden Erfindung, ein Dreiphasen-Waschmitteltuch vorzusehen, das eine gleichmässigere, insbesondere homogene, Verteilung der waschaktiven Substanzen bzw. festen Bestandteile der Dispersion auf dem Trägersubstrat aufweist. Es ist weiterhin ein Ziel der vorliegenden Erfindung, ein Verfahren zu dessen Herstellung anzugeben.

Dieses Ziel ist erreicht worden durch ein Verfahren zur Herstellung eines homogenen Dreiphasen-Waschmitteltuchs nach Anspruch 1.

Dieses Ziel ist auch erreicht worden durch ein Dreiphasen-Waschmitteltuch nach Anspruch 6.

Vorteilhafte Ausgestaltungen des erfindungsgemäßen Dreiphasen-Waschmitteltuchs und seines Herstellungsverfahrens ergeben sich aus den Unteransprüchen.

### Beschreibung der bevorzugten Ausführungsformen

Die Verteilung der waschaktiven Substanzen bzw. festen Bestandteile einer Dispersion auf einem Substrat ist in der Regel nicht homogen. Das erfindungsgemäße Dreiphasen-Waschmitteltuch mit homogener Verteilung der waschaktiven Substanzen bzw. festen Bestandteile auf einem Substrat konnte realisiert werden, indem die bei Raumtemperatur festen und wasserunlöslichen Sekundärbuilder (Zeolith und/oder Schichtsilikate und/oder optische Aufheller), die bisher Bestandteile der auf das Substrat aufgebrachten Dispersion waren, in das bei Raumtemperatur feste Substrat nun während seines Herstellungsprozesses - also vor dem Aufbringen eines flüssigen Tränkungsmediums - eingearbeitet werden. Die festen, wasserunlöslichen Additive können dabei im Rahmen eines Wasserbades vor der Verfestigung des Substrats hinzugegeben werden. Alternativ können das Zeolith und/oder die Schichtsilikate durch eine aufgeschlämmte Dispersion (Additiv/Wasser o.ä.) während der Herstellung des Substrats aufgesprüht werden.

Die Einarbeitung fester wasserunlöslicher und waschaktiver Substanzen (hier: Zeolith und/oder Schichtsilikat und/oder optische Aufheller) führt zu einer Aktivierung des Substrats mit Komponenten, die dem Dreiphasen-Endprodukt die Eigenschaften eines Vollwaschmittels verleihen. Nach der Einarbeitung der Feststoffe erfolgt die Tränkung des so funktionalisierten Substrats mit einem flüssigen Tränkungsmedium, bei dem es sich um ein Flüssigwaschmittel handelt. Die Tränkung des funktionalisierten Substrats mit der Flüssigwaschmittelformulierung kann durch Tränkung in einem Tauchbad, Aufsprühen des Flüssigwaschmittels auf das aktive Substrat oder Befeuchtung des Substrats mit dem Flüssigwaschmittel mittels einer oder mehrerer Befeuchtungsstangen erfolgen.

Das Verfahren, in das Substrat wasserunlösliche Feststoffe vor dem Aufbringen des Tränkungsmediums einzuarbeiten, hat folgende Vorteile:
a) Verwendbarkeit größerer Partikel
b) Verteilung des waschaktiven, wasserunlöslichen Feststoffs über die gesamte Substrattiefe (homogene Verteilung)
c) Depotfunktion der im Substrat eingearbeiteten funktionellen Feststoffe, was den Effekt hat, dass die Diffusion der Partikel während des Waschprozesses länger dauert, sodass diese über einen längeren Zeitraum zur Verfügung stehen.

Als Substrat eignen sich Vliese aus Filamentfasern (Endlosfasern), insbesondere aus folgenden Materialien:
- Polypropylen
- Polyethylen
- Viskose
- Polyester
- Polyamid,
- sowie Mischungen dieser Rohstoffe

Die aufgeführten Substratrohstoffe können Fasermischungen (einer oder mehrerer Filamentfasern), sowie Mischfasern (Mantel-Kern, oder Seite an Seite) sein. Die beschriebenen Komponenten sind hydrophob und verfügen daher über die weiterhin vorteilhafte Eigenschaft, hydrophobe Textilfarben im hydrophilen Waschwasser aufzunehmen.

Der Einsatz dieser Erfindung ist möglich über alle Kategorien von Waschmitteln. Es wurden z.B. folgende Tränkungsmedien in ihrem Aufbau eingesetzt:
Vollwaschmitteltuch (universal):

| |
|---|
| Anionische Tenside |
| Nichtionische Tenside |
| Phosphonate/Komplexbildner |
| C10-C18 Fettsäuresalze |
| Optische Aufheller |
| Enzyme |
| Stabilisatoren (Propylenglykol, Glycerin, Borax, Inulin) |
| Duftstoffe |
| Konservierungsmittel |
| Soil-Release Polymer |
| pH-Regulatoren |

Farbwaschmitteltuch (Color):

| |
|---|
| Anionische Tenside |
| Nichtionische Tenside |
| Phosphonate/Komplexbildner |
| C10-C18 Fettsäuresalze |
| Farbstoffe |
| Farbübertragungsschutz |
| Hydrotrope (Natriumcumolsulfonat) |
| Enzyme |
| Stabilisatoren (Propylenglykol, Glycerin, Borax, Inulin) |
| Duftstoffe |
| Konservierungsmittel |
| Soil-Release Polymer |
| pH-Regulatoren |

Schwarzwaschmitteltuch (black):

| |
|---|
| Anionische Tenside |
| Nichtionische Tenside |
| Phosphonate/Komplexbildner |
| C10-C18 Fettsäuresalze |
| Farbstoffe |
| Farbübertragungsschutz |
| Enzyme |
| Stabilisatoren (Propylenglykol, Glycerin, Borax, Inulin) |
| Trübungsmittel |
| Duftstoffe |
| Konservierungsmittel |
| pH-Regulatoren |

Weißwaschmitteltuch (white):

| |
|---|
| Anionische Tenside |
| Nichtionische Tenside |
| C10-C18 Fettsäuresalze |
| Optische Aufheller |
| Soil-Release-Polymer |
| Farbübertragungsschutz |
| Enzyme |
| Stabilisatoren (Propylenglykol, Glycerin, Borax, Inulin) |
| Farbstoffe |
| Trübungsmittel |
| Duftstoffe |
| Konservierungsmittel |
| pH-Regulatoren |

Feinwaschmitteltuch:

| |
|---|
| Anionische Tenside |
| Nichtionische Tenside |
| C10-C18 Fettsäuresalze |
| Phosphonate/Komplexbildner |
| Farbübertragungsschutz |
| Enzyme |
| Stabilisatoren (Propylenglykol, Glycerin, Borax, Inulin) |
| Duftstoffe |
| Entschäumer |
| Konservierungsmittel |
| pH-Regulatoren |

Wollwaschmitteltuch:

| |
|---|
| Anionische Tenside |
| Nichtionische Tenside |
| amphotere Tenside |
| C10-C18 Fettsäuresalze |
| Phosphonate/Komplexbildner |
| Farbübertragungsschutz |
| Duftstoffe |
| Konservierungsmittel |
| Trübungsmittel |
| Conditioner |
| pH-Regulatoren |

Das Flüssigwaschmittel des Tränkungsmediums kann über eine Viskosität von größer 500 mPas verfügen. Weiterhin können alle bekannten Komponenten eines Flüssigwaschmittels enthalten sein.

## Patentansprüche

1. Verfahren zur Herstellung eines homogenen Dreiphasen-Waschmitteltuchs, **gekennzeichnet durch die folgenden Schritte:**
(a) Einarbeiten waschaktiver, wasserunlöslicher und bei Raumtemperatur fester Substanzen in ein bei Raumtemperatur festes Substrat, sodass die Substanzen nach der Einarbeitung homogen über das Substrat verteilt sind,
(b) Tränken des so funktionalisierten Substrats mit einem flüssigen Tränkungsmedium,
sodass das Dreiphasen-Waschmitteltuch eine flüssige Phase umfasst.

2. Verfahren zur Herstellung eines homogenen Dreiphasen-Waschmitteltuchs gemäß Anspruch 1, **dadurch gekennzeichnet, dass** die waschaktiven wasserunlöslichen Substanzen Zeolithe und/oder Schichtsilikate und/oder optische Aufheller enthalten.

3. Verfahren zur Herstellung eines homogenen Dreiphasen-Waschmitteltuchs gemäß Anspruch 1 oder 2, **dadurch gekennzeichnet, dass** das Substrat aus mindestens einer Endlosfaser oder einer Mischfaser besteht.

4. Verfahren zur Herstellung eines homogenen Dreiphasen-Waschmitteltuchs gemäß einem der Ansprüche 1 - 3, **dadurch gekennzeichnet, dass** das Substrat aus mindestens einer hydrophoben Kunstfaser besteht, sodass es eine Farbfangeigenschaft aufweist.

5. Verfahren zur Herstellung eines homogenen Dreiphasen-Waschmitteltuchs gemäß einem der Ansprüche 1 - 4, **dadurch gekennzeichnet, dass** das Tränkungsmedium ein Flüssigwaschmittel ist.

6. Dreiphasen-Waschmitteltuch, umfassend ein bei Raumtemperatur festes und mit einem flüssigen Tränkungsmedium getränktes Substrat, **dadurch gekennzeichnet, dass** in das Substrat waschaktive, wasserunlösliche und bei Raumtemperatur feste Substanzen eingearbeitet sind, sodass die Substanzen homogen über das Substrat verteilt sind und das Dreiphasen-Waschmitteltuch eine flüssige Phase umfasst.

7. Dreiphasen-Waschmitteltuch gemäß Anspruch 6, **dadurch gekennzeichnet, dass** die waschaktiven wasserunlöslichen Substanzen Zeolithe und/oder Schichtsilikate und/oder optische Aufheller enthalten.

8. Dreiphasen-Waschmitteltuch gemäß Anspruch 6 oder 7, **dadurch gekennzeichnet, dass** das Substrat aus mindestens einer Endlosfaser oder einer Mischfaser besteht.

9. Dreiphasen-Waschmitteltuch gemäß einem der Ansprüche 6 - 8, **dadurch gekennzeichnet, dass** das Substrat aus mindestens einer hydrophoben Kunstfaser besteht, sodass es eine Farbfangeigenschaft aufweist.

10. Dreiphasen-Waschmitteltuch gemäß einem der Ansprüche 6 - 9, **dadurch gekennzeichnet, dass** das Tränkungsmedium ein Flüssigwaschmittel ist.

## Claims

1. Method for manufacturing a homogeneous three-phase laundry detergent wipe, **characterized by** the following steps:
(a) incorporating washing active substances which are water insoluble and solid at ambient temperature into a substrate which is solid at ambient temperature such that the substances are homogeneously distributed over the substrate after incorporation, (b) impregnating the substrate so functionalized with an impregnating liquid,
such that the three-phase laundry detergent wipe comprises a liquid phase.

2. Method for manufacturing a homogeneous three-phase laundry detergent wipe according to claim 1, **characterized in that** the washing active water insoluble substances comprise zeolites and/or phyllosilicates and/or optical brighteners.

3. Method for manufacturing a homogeneous three-phase laundry detergent wipe according to claim 1 or 2, **characterized in that** the substrate consists of at least one continuous filament or a joint fiber.

4. Method for manufacturing a homogeneous three-phase laundry detergent wipe according to one of claims 1-3, **characterized in that** the substrate consists of at least one hydrophobic synthetic fiber such that it provides color adsorption.

5. Method for manufacturing a homogeneous three-phase laundry detergent wipe according to one of claims 1-4, **characterized in that** the impregnating liquid is a liquid washing detergent.

6. Three-phase heavy-duty laundry detergent wipe, comprising a substrate which is solid at ambient temperature and impregnated with an impregnating liquid, **characterized in that** washing active substances which are water insoluble and solid at ambient temperature have been incorporated into the substrate such that the substances are homogeneously distributed over the substrate and the three-phase laundry detergent wipe comprises a liquid phase.

7. Three-phase heavy-duty laundry detergent wipe according to claim 6, **characterized in that** the washing active water insoluble substances comprise zeolites and/or phyllosilicates and/or optical brighteners.

8. Three-phase heavy-duty laundry detergent wipe according to one of claims 6 or 7, **characterized in that** the substrate consists of at least one continuous filament or a joint fiber.

9. Three-phase heavy-duty laundry detergent wipe according to one of claims 6 - 8, **characterized in that** the substrate consists of at least one hydrophobic synthetic fiber such that it provides color adsorption.

10. Three-phase heavy-duty laundry detergent wipe according to one of claims 6 - 9, **characterized in that** the impregnating liquid is a liquid washing detergent.

## Revendications

1. Procédé de fabrication d'une lingette à détergent triphasique homogène **caractérisé par les étapes suivantes :**
(a) incorporation de substances détergentes, insolubles dans l'eau et solides à température ambiante dans un substrat solide à température ambiante, de sorte que les substances sont dispersées de manière homogène dans le substrat après l'incorporation,
(b) trempage du substrat ainsi fonctionnalisé dans un milieu de trempage liquide de sorte que la lingette à détergent triphasique comprenne une phase liquide.

2. Procédé de fabrication d'une lingette à détergent triphasique homogène selon la revendication 1, **caractérisé en ce que** les substances détergentes insolubles dans l'eau contiennent des zéolithes, et/ou des phyllosilicates, et/ou des azurants optiques.

3. Procédé de fabrication d'une lingette à détergent triphasique homogène selon la revendication 1 ou la revendication 2, **caractérisé en ce que** le substrat est constitué d'au moins une fibre sans fin ou d'une fibre mixte.

4. Procédé de fabrication d'une lingette à détergent triphasique homogène selon l'une des revendications 1 à 3, **caractérisé en ce que** le substrat est constitué d'au moins une fibre synthétique hydrophobe de sorte qu'il présente une propriété de capture de la couleur.

5. Procédé de fabrication d'une lingette à détergent triphasique homogène selon l'une des revendications 1 à 4, **caractérisé en ce que** le milieu de trempage est un détergent liquide.

6. Lingette à détergent triphasique comprenant un substrat solide à température ambiante et trempé dans un milieu de trempage liquide, **caractérisée en ce que** des substances détergentes, insolubles dans l'eau et solides à température ambiante sont incorporées dans le substrat de sorte que les substances sont dispersées de manière homogène dans le substrat et la lingette à détergent triphasique comprend une phase liquide.

7. Lingette à détergent triphasique selon la revendication 6, **caractérisée en ce que** les substances détergentes insolubles dans l'eau contiennent des zéolithes, et/ou des phyllosilicates, et/ou des azurants optiques.

8. Lingette à détergent triphasique selon la revendication 6 ou la revendication 7, **caractérisée en ce que** le substrat est constitué d'au moins une fibre sans fin ou d'une fibre mixte.

9. Lingette à détergent triphasique selon l'une des revendications 6 à 8, **caractérisée en ce que** le substrat est constitué d'au moins une fibre synthétique hydrophobe de sorte qu'il présente une propriété de capture de la couleur.

10. Lingette à détergent triphasique selon l'une des revendications 6 à 9, **caractérisée en ce que** le milieu de trempage est un détergent liquide.
